# EUROPÄISCHE PATENTSCHRIFT

(11) **EP 2 013 398 B1**
(45) Veröffentlichungstag und Bekanntmachung des Hinweises auf die Patenterteilung: **16.09.2009**
(21) Anmeldenummer: 07724636.1
(22) Anmeldetag: 26.04.2007
(51) Int. Cl.: D06F 31/00

(54) **DURCHLAUFWASCHMASCHINE UND WASCHVERFAHREN**
TUNNEL WASHER, AND WASHING METHOD
MACHINE À LAVER EN CONTINU ET PROCÉDÉ DE LAVAGE

(30) Priorität: 26.04.2006 DE 102006019458
(43) Veröffentlichungstag der Anmeldung: 14.01.2009
(73) Patentinhaber: Jensen GmbH, 31177 Harsum (DE)
(72) Erfinder: PILLSTICKER, Dirk, 31028 Gronau (DE)
(74) Vertreter: Grosse, Wolfgang
(86) Internationale Anmeldenummer: PCT/EP2007/003706
(87) Internationale Veröffentlichungsnummer: WO 2007/124918

(56) Entgegenhaltungen:
- EP-A- 0 324 655
- EP-A1- 0 364 763
- DE-A1- 19 812 386
- DE-A1- 19 941 073
- US-A- 4 034 583

## Beschreibung

Die Erfindung betrifft eine Durchlaufwaschmaschine gemäß dem Oberbegriff des Anspruchs 1 sowie ein Waschverfahren unter Verwendung einer solchen Durchlaufwaschmaschine gemäß dem Oberbegriff des Anspruchs 16bzw. 17.

Durchlaufwaschmaschinen arbeiten nach dem schwenkenden oder rotierenden Waschprinzip. Der Wäschetransport erfolgt am Trommelmantel oder durch die Trommelmitte.

Eine Durchlaufwaschmaschine gemäß dem Oberbegriff des Patentanspruchs 1 ist beispielsweise aus der DE 199 41 073 A1 bekannt. Hierbei sind die in Längsrichtung der Trommel nebeneinander liegenden Waschbereiche als Waschkammern ausgebildet, die von scheibenförmigen Trennwänden definiert sind, die in der Trommel senkrecht zur Längsachse der Trommel angeordnet sind und mit ihren Außenrändern mit der Trommel verschweißt sind. Zum Fördern der Wäschestücke von einer Waschkammer in die benachbarte Waschkammer sind in den Trennwänden mittige kreisrunde Öffnungen vorgesehen, denen jeweils ein schaufelartiger Einbau vorgeschaltet ist, der auch ein Trennblech umfasst.

Beim Drehen der Trommel im Waschbetrieb werden bei diesem Stand der Technik die Wäschestücke bei jeder Trommelumdrehung mittels eines Mitnehmer- bzw. Trennblechs angehoben und anschließend von oben in die Behandlungsflüssigkeit hinein fallen gelassen. Wird die Drehrichtung der Trommel zum Zwecke des Förderns der Wäschestücke in die nächste Waschkammer umgekehrt, so werden die Wäsche und zumindest ein Teil der Behandlungsflüssigkeit mittels des schaufelartigen Einbaus der Öffnung in der Trennwand und von hier aus der in Förderrichtung benachbarten Waschkammer zugeführt.

Ein Nachteil dieser bekannten Durchlaufwaschmaschine besteht darin, dass das Material insbesondere der viele Meter langen Trommel einer hohen mechanischen Belastung unterliegt, wobei die hier vorhandenen geraden, ebenen Trennwände zu keinerlei Erhöhung der Festigkeit der Trommel führen. Die hohe mechanische Belastung erfordert des Weiteren eine vergleichsweise große Materialstärke der Trommel, was zum einen zu erhöhten Herstellungskosten und zum anderen zu einem erhöhten Energieaufwand beim Antrieb der Trommel führt.

Ein weiterer Nachteil der bekannten Durchlaufwaschmaschine besteht darin, dass beim Transport der Wäschestücke von einer Kammer zur benachbarten Kammer durch die Öffnung bzw. den Transportkanal in der entsprechenden Trennwand hindurch die Gefahr einer Verstopfung der Öffnung auftritt. Diese Verstopfungsgefahr ist erheblich, wenn man berücksichtigt, dass die Trommel in der Regel eine Vielzahl von in Längsrichtung der Trommel hintereinander liegenden Waschkammern aufweist und die Wäschestücke daher bei einem einzigen Durchlauf durch die Anlage durch eine Vielzahl von Öffnungen hindurchgeführt werden müssen.

Bei einer anderen Bauart einer Durchlaufwaschmaschine z. B. nach DE 364 763 ist innerhalb einer wahlweise in die eine oder in die andere Richtung rotierbaren Trommel eine mit der Trommel drehfest verbundene und entlang ihrer Außenkante mit der Innenseite der Trommel fluiddicht verbundene archimedische Wendel bzw. Schnecke angeordnet. Der Aufbau dieser Anordnung entspricht grundsätzlich demjenigen eines Schneckenrohrförderers. Zwischen zwei benachbarten Windungen einer Wendel ist jeweils eine Waschkammer definiert, entsprechend einer Waschkammer beim weiter oben genannten Stand der Technik. Zum Fördern der Wäschestücke von einer Waschkammer in die andere Waschkammer wird die Trommel samt Wendel um 360° rotiert, wodurch entsprechend der bekannten Arbeitsweise eines Schneckenrohrförderers die in der Behandlungsflüssigkeit liegenden Wäschestücke samt der Behandlungsflüssigkeit in Förderrichtung um eine Strecke entsprechend der Breite einer Waschkammer weitertransportiert werden. Während des Waschzykluses wird die Trommel samt Wendel intermittierend in die eine und in die andere Richtung, also hin und her bewegt und hierdurch die erforderliche Waschmechanik erzeugt.

Durch den Einbau der Wendel bzw. Schnecke wird die Trommel konstruktiv besonders ausgesteift, so dass geringere Materialstärken zur Erlangung der erforderlichen Festigkeit ausreichen.

Der Erfindung liegt die Aufgabe zugrunde, eine Durchlaufwaschmaschine zu schaffen, die mechanisch besonders stabil ist, bei der Verstopfungen während des Förderns von Wäschestücken weitgehend vermieden werden und die trotzdem rotierend waschen kann. Auch soll ein für diese Waschmaschine geeignetes Waschverfahren geschaffen werden.

Diese Aufgabe wird erfindungsgemäß im Wesentlichen durch eine Waschmaschine mit den Merkmalen des Anspruchs 1 sowie den Waschverfahren gemäß den Ansprüchen 16 und 17 gelöst.

Im Falle der Erfindung ist somit einerseits zwar der grundsätzliche Aufbau eines Schneckenrohrförderers bzw. einer archimedischen Wendel vorgesehen, andererseits wird jedoch, wenn die Anlage im Waschbetrieb arbeitet, ein Weitertransportieren der Wäschestücke in axialer Richtung durch die Mitnehmereinrichtung unterbunden, so dass während eines Waschzyklus stets im gleichen Waschbereich gewaschen wird, obwohl sich die Trommel samt Wendel kontinuierlich dreht.

Die erfindungsgemäße Durchlaufwaschmaschine weist die folgenden Vorteile auf:

Zum einen zeichnet sich die erfindungsgemäße Durchlaufwaschmaschine durch eine große Stabilität aus, nachdem sie grundsätzlich nach dem Prinzip eines Schneckenrohrförderers aufgebaut ist, bei dem die in der Trommel angeordnete und mit der Trommel verbundene Schnecke bzw. Wendel die Gesamtkonstruktion mechanisch stabilisiert, so dass aufgrund einer relativ leichtgewichtigen Konstruktion dennoch die erforderliche mechanische Stabilität erzielt werden kann und im Betrieb eine vergleichsweise niedrige Antriebsenergie ausreicht.

Auch kann mit der erfindungsgemäßen Durchlaufwaschmaschine die Gefahr einer Verstopfung aufgrund des Transports der Wäschestücke in Förderrichtung von Kammer zu Kammer praktisch ausgeschlossen werden, nachdem die Wäschestücke nicht mehr durch Öffnungen in den Kammerwandungen (den Transportkanal) hindurch transportiert werden müssen, sondern vielmehr entlang des Gangs der Schnecke bzw. Wendel über eine Schaufel transportiert werden.

Die Wäschestücke und die Flotte werden während des Waschbetriebs von der schaufelartigen Mitnehmereinrichtung angehoben und von oben wieder in die gleiche Waschkammer fallen gelassen. Bei diesem sich während eines Waschzyklus vielfach wiederholenden Vorgang wird das Gewebe der Wäschestücke von der Bearbeitungsflüssigkeit durchströmt, da diese dem Gewebe voreilt und die Wäsche danach in die Bearbeitungsflüssigkeit fällt. Die Fasern des Gewebes werden gestreckt und wieder gestaucht, was das Durchströmen des Gewebes fördert.

Die erfindungsgemäße Durchlaufwaschmaschine kann in vorteilhafter Weise im Waschbetrieb wahlweise entweder rotierend oder hin und her schwenkend betrieben werden.

Im Förderbetrieb der erfindungsgemäßen Durchlaufwaschmaschine wird die Wäsche einerseits mittels der Wendel in Förderrichtung gefördert und andererseits mittels der Mitnehmereinrichtung zunächst angehoben und dann bei weiterer Drehung der Trommel von der Mitnehmereinrichtung nach unten fallen gelassen. Die Behandlungsflüssigkeit kann grundsätzlich den gleichen Weg nehmen.

Weitere vorteilhafte Merkmale der Erfindung ergeben sich aus den weiteren Unteransprüchen im Zusammenhang mit der nachfolgenden Beschreibung.

Ausführungsbeispiele der Erfindung sind in den Zeichnungen dargestellt und werden im Folgenden näher beschrieben.

In den Zeichnungen zeigen:
- Fig. 1: eine schematisierte Seiten-Teilansicht einer erfindungsgemäßen Durchlaufwaschmaschine,
- Fig. 2: eine Schnittansicht der Durchlaufwaschmaschine nach Fig. 1 senkrecht zur Darstellung gemäß Fig. 1,
- Fig. 3a bis Fig. 3e: schematisierte Schnittansichten der Durchlaufwaschmaschine nach Fig. 1 in verschiedenen Winkellagen im Waschbetrieb,
- Fig. 4a bis Fig. 4e: schematisierte Schnittansichten der Durchlaufwaschmaschine nach Fig. 1 in verschiedenen Winkellagen im Förderbetrieb,
- Fig. 5: eine weitere schematisierte Schnittansicht der erfindungsgemäßen Durchlaufwaschmaschine nach Fig. 1, welche die Rippen am Mitnehmerblech, an der Wendel sowie an der Innenseite der Trommel zeigt.

Soweit im Vorstehenden und im Folgenden von "Waschbetrieb", "Waschbereich", "Waschkammer" usw. die Rede ist, sind hierunter auch andere in einer Waschmaschine der hier in Rede stehenden Art üblicherweise stattfindenden Behandlungen zu subsumieren, also insbesondere auch das Spülen und ggf. auch das Ausrüsten, so dass insbesondere auch ein "Spülbetrieb", "Spülbereich", "Spülkammer" usw. mit umfasst sein sollen.

Es wird zunächst auf Fig. 1 und Fig. 2 Bezug genommen. Eine im Übrigen nicht näher dargestellte Durchlaufwaschmaschine umfasst eine zylindrische Trommel 2 bzw. Innentrommel 2, die um ihre Längsachse 4 mittels an sich bekannter und daher nicht näher dargestellter Antriebsmittel wahlweise in eine der beiden möglichen Antriebsrichtungen antreibbar ist. Innerhalb der Trommel 2 ist eine Schraube 6 bzw. Wendel 6 angeordnet, z. B. die aus abgekanteten Blech bestehen können und die mit ihrer außenliegenden spiralförmigen Außenkante 8 mit der Innenwandung der Trommel 2 verbunden, insbesondere verschweißt ist. Die Wendel 6 weist hier nicht näher dargestellte, sich in radialer Richtung erstreckende Wendelabkantungen oder Verstärkungsrippen auf. Die Anordnung aus drehbar gelagerter Trommel 2 samt hierin angeordneter und mit der Trommel 2 drehfest verbundener Wendel 6 entspricht derjenigen eines Schneckenrohrförderers.

Die zu behandelnden Wäschestücke werden in die Trommel 2 in nicht näher dargestellter Weise in der Darstellung gemäß Fig. 1 von links beispielsweise mittels eines Eingabetrichters eingegeben und die behandelten Wäschestücke werden in ebenfalls nicht näher dargestellter Weise in der Darstellung gemäß Fig. 1 nach rechts beispielsweise mittels einer Ausgaberutsche aus der Durchlaufwaschmaschine heraustransportiert und anschließend beispielsweise einer Entwässerungseinrichtung, beispielsweise einer Entwässerungspresse zugeführt. Der Transport der Wäschestücke durch die Trommel 2 hindurch in allgemeiner Förderrichtung A erfolgt im Förderbetrieb durch Rotation der Trommel 2 samt Wendel 6 in Drehrichtung B entgegen dem Uhrzeigersinn.

Zwischen je zwei sich gegenüberliegenden Wendelabschnitten 10 der Wendel 6 ist jeweils ein als Waschkammer 12 dienender Raum definiert. In jeder Waschkammer 12 ist eine Mitnehmereinrichtung 14 in Form eines Mitnehmerblechs 14 angeordnet, welches unter anderem dazu dient, die Wäschestücke bei Rotation von Trommel 2 und Wendel 6 im Waschbetrieb mitzunehmen, d.h. anzuheben usw., vgl. weiter unten. Jedes Mitnehmerblech 14 ist seitlich mit den benachbarten Wendelabschnitten 10 fluiddicht verbunden, insbesondere verschweißt, und erstreckt sich von einer in etwa mittigen Lage zwischen Längsachse 4 und Innenwandung der Trommel 2 nach außen hin zur Innenwand der Trommel 2, mit der es ebenfalls fluiddicht verbunden, insbesondere verschweißt ist. Jedes Mitnehmerblech 14 ist um die Längsachse 4 spiralförmig gekrümmt, wie insbesondere aus Fig. 2 deutlich wird, wobei der Krümmungsradius in Bezug auf die Längsachse 4 von innen nach außen zunimmt. Alle Mitnehmerbleche 14 sind innerhalb der Trommel 2 vorzugsweise in jeweils der gleichen Orientierung ausgerichtet.

Wird nun die Trommel 2 samt Wendel 6 in Drehrichtung C rotiert, so gelangen im Laufe der Drehung die Wäschestücke samt der Behandlungsflüssigkeit in den in etwa dreieckförmigen bzw. sich sichelförmig verengenden Raum 16 zwischen dem Mitnehmerblech 14 und der diesem gegenüberliegenden Innenwandung der Trommel 2 und werden bei der weiteren Rotation in diesem Raum 16 nach oben befördert, bis bei der weiteren Rotation dieser Raum 16 entleert wird, wobei in einer ersten Phase zunächst in erster Linie ein Teil der Behandlungsflüssigkeit über- bzw. ausläuft und sich am Boden des Waschbereichs 12 sammelt und in einer zweiten Phase die Wäschestücke samt der verbleibenden Behandlungsflüssigkeit in die am Boden befindliche Behandlungsflüssigkeit fallen.

Wesentlich hierbei ist, dass aufgrund der Mitnehmerbleche 14 verhindert wird, dass bei Rotation der Trommel 2 im Waschbetrieb in Drehrichtung C ein Transport der Wäschestücke (und der Behandlungsflüssigkeit) entlang der Längsachse 4 stattfindet, wie dies im Falle eines Schneckenrohrförderers an sich der Fall wäre. Vielmehr werden die Wäschestücke samt Behandlungsflüssigkeit während eines gesamten Waschzyklus, während dem sich die Trommel kontinuierlich in Drehrichtung C dreht, in ein und derselben Waschkammer 12 gehalten.

Wird nun nach Beendigung eines Waschzyklus die Drehrichtung der Trommel 2 umgekehrt und die Trommel 2 samt Wendel 6 in Drehrichtung B angetrieben, so wird die Wäsche, ggf. zusammen mit der Behandlungsflüssigkeit, in Längsrichtung 4 der Trommel von einer Waschkammer 12 zur benachbarten Waschkammer 12 gefördert, wie dies dem üblichen Betrieb eines Schneckenrohrförderers entspricht. Allerdings werden die Wäschestücke mittels des Mitnehmerblechs 14 während der Rotation zusätzlich in zunehmendem Maße angehoben und fallen schließlich über die freie Kante des Mitnehmerblechs 14 nach unten auf den Boden derjenigen Waschkammer 12, die der vorhergehenden ursprünglichen Waschkammer 12 benachbart ist.

Es wird nun auf die Fig. 3a bis 3e sowie 4a bis 4e Bezug genommen, in denen verschiedene Phasen des Waschbetriebs bzw. des Förderbetriebs in jeweils 90°-Schritten der Rotation der Trommel 2 veranschaulicht sind:

Im Waschbetrieb gemäß Fig. 3a bis 3e wird die Trommel 2 kontinuierlich in Drehrichtung C angetrieben. Ausgegangen sei von der Situation gemäß Fig. 3a. Die Behandlungsflüssigkeit 20 hat sich in der Kammer 12 am Boden der Trommel 2 gesammelt, die Wäschestücke 22 liegen bzw. schwimmen in der Behandlungsflüssigkeit 20. Das Mitnehmerblech 14 ist im Wesentlichen oberhalb der Behandlungsflüssigkeit 20 bzw. der Wäschestücke 22 angeordnet.

Bei einer weiteren Rotation der Trommel 2 in die Position gemäß Fig. 3b gelangt die Behandlungsflüssigkeit 20 samt Wäschestücke 22 in den Raum 16 zwischen Mitnehmerblech 14 und gegenüberliegende Trommelwandung, d.h. in anderen Worten, das Mitnehmerblech 14 schiebt sich über die Behandlungsflüssigkeit 20 samt Wäschestücke 22.

Bei einer weiteren Rotation der Trommel 2 in die Position gemäß Fig. 3c sind die Behandlungsflüssigkeit 20 und die Wäschestücke 22 vollständig in dem sich nach oben bewegenden Raum 16 aufgenommen und werden gemeinsam nach oben transportiert.

Bei einer weiteren Rotation der Trommel 2 in die Position gemäß Fig. 3d ist ein Großteil der Behandlungsflüssigkeit 20 über die innenliegende freie Kante des Mitnehmerblechs 14 aus dem Raum 16 abgeströmt und nach unten zurück auf den Boden des Waschbereichs 12 geflossen. Die Wäschestücke 22 fallen nach und nach in die am Boden befindliche Behandlungsflüssigkeit 20, zusammen mit dem Rest der noch im Raum 16 befindlichen Behandlungsflüssigkeit 20.

Bei einer weiteren Rotation der Trommel 2 in die Position gemäß Fig. 3e, die der Position 3a entspricht, ist der Raum 16 nun vollständig entleert und der im Vorstehenden beschriebene Ablauf wiederholt sich so lange, bis ein Waschzyklus beendet ist und daher anschließend die Wäschestücke 22 samt Waschflüssigkeit 20 in Förderrichtung A (vgl. Fig. 1) in die benachbarte Waschkammer 12 gefördert werden sollen, die Durchlaufwaschmaschine also in den Förderbetrieb versetzt werden soll.

Im Förderbetrieb gemäß Fig. 4a bis 4e wird die Trommel 2 ein einziges Mal um 360° in Drehrichtung B rotiert. Ausgegangen werden kann beispielsweise von der in Fig. 4a gezeigten Winkellage der Trommel 2, die derjenigen gemäß Fig. 3a oder Fig. 3e entspricht. In dieser Lage hat sich die Behandlungsflüssigkeit 20 in der Kammer 12 am Boden der Trommel 2 gesammelt, die Wäschestücke 22 liegen bzw. schwimmen in der Behandlungsflüssigkeit 20 und das Mitnehmerblech 14 ist im Wesentlichen oberhalb der Behandlungsflüssigkeit 20 bzw. der Wäschestücke 22 angeordnet.

Bei einer Rotation der Trommel 2 in Drehrichtung B in eine Lage gemäß Fig. 4b verschwenkt das Mitnehmerblech 14 in der gewählten Drehrichtung und dann anschließend mit seinem radial außen liegenden Ende nach unten, bis es mit der Behandlungsflüssigkeit 20 und den darin befindlichen Wäschestücken 22 in Berührung kommt und diese in zunehmendem Maße und anhebt, vgl. Fig. 4c.

Bei der Winkellage entsprechend Fig. 4d sind die Wäschestücke 22 und die Behandlungsflüssigkeit 20 vom Mitnehmerblech 14 angehoben, und bei zunehmender Rotation der Trommel 2 fließt die Behandlungsflüssigkeit 20 und gleiten die Wäschestücke 22 aufgrund der Schwerkraft zunehmend vom Mitnehmerblech 14 in die benachbarte Waschkammer ab.

Bei einer weiteren Rotation der Trommel 2 in die Position nach Fig. 4e, die der Winkelposition gemäß Fig. 4a entspricht, sind die Wäschestücke 22 und die Behandlungsflüssigkeit 20 vom Mitnehmerblech 14 im Bereich der ursprünglichen Waschkammer 12 in Förderrichtung A benachbarten Waschkammer abgeworfen worden.

Ein Förderzyklus ist hiermit abgeschlossen, die Wäschestücke 22 samt zugehöriger Behandlungsflüssigkeit 20 sind in Förderrichtung A von einer Waschkammer 12 in die benachbarte Waschkammer 12 gefördert worden und ein neuer Waschzyklus kann beginnen.

Neben dem oben beschriebenen Waschbetrieb, der anhand von Fig. 3a bis 3e beschrieben wurde und bei dem die Trommel 2 kontinuierlich in Pfeilrichtung C rotiert wird, ist in alternativer Weise auch ein schwenkender Waschbetrieb wie im Falle des eingangs beschriebenen Standes der Technik möglich, bei dem also die Trommel während des Waschbetriebs schwenkend hin und her bewegt wird, wobei der Schwenkwinkel während des Waschbetriebes etwa 180° betragen kann, vorzugsweise 180° +/- 45°, weiter vorzugsweise 180° +/- 30°, insbesondere 180° +/- 15°; besonders bevorzugt ist ein Winkel von 180° +/- 5°.

Es sei darauf hingewiesen, dass je nach Verfahren auch die freie Behandlungsflüssigkeit 20 über einen gelochten Trommelmantelbereich über eine Doppeltrommel abgelassen werden kann und die Wäschestücke 22 dann "trocken", d.h. ohne Behandlungsflüssigkeit 20 in die nächste Waschkammer bzw. Waschbereich transportiert werden. Die erfindungsgemäße Durchlaufwaschmaschine ermöglicht also auch einen Transport der Wäschestücke 22 durch die Trommel 2 hindurch ohne Behandlungsflüssigkeit.

Weiterhin sei darauf hingewiesen, dass insbesondere in einer Spülzone die Wendel 6 zweckmäßigerweise ggf. auch gelocht ausgebildet sein kann, damit ein Gegenstrom durch die Wendel 6 hindurchgeführt werden kann, insbesondere ein Spülen im Gegenstrom erfolgen kann.

Auch versteht es sich, dass die in den Figuren dargestellte Anlage auch spiegelbildlich aufgebaut sein kann.

Aus Fig. 5 wird deutlich, wie die Konstruktion und der Betrieb der Anlage durch das Vorsehen diverser Rippen weiter optimiert werden kann. Es versteht sich, dass die Anzahl der vorzusehenden Rippen und deren genaue Positionierung in Fig. 5 lediglich beispielsweise dargestellt ist und hiervon abgewichen werden kann.

Im Einzelnen sind in Fig. 5 eine oder mehrere, im Falle des Ausführungsbeispiels eine Rippe 18 (pro Waschkammer 12) auf dem Mitnehmerblech 14 ausgebildet, die sich im Wesentlichen in Längsrichtung 4 der Trommel 2 erstreckt, es sind eine oder mehrere, im Falle des Ausführungsbeispiels drei Rippen 24 (pro Waschkammer 12) an der Innenwandung der Trommel 2 ausgebildet, die sich ebenfalls im Wesentlichen in Längsrichtung 4 der Trommel erstrecken, und es sind eine Vielzahl von sich in etwa sternförmig radial nach außen erstreckenden Abkantungen 26 der Wendel 6 ausgebildet.

Die mindestens eine Rippe 18 auf dem Mitnehmerblech 14 ist im Bereich des Raums 16 angeordnet (vgl. Fig. 3a), um die Wäschestücke 22 langsamer vom Mitnehmerblech 14 abgleiten zu lassen bzw. mehr auseinander zu ziehen, wodurch während des Waschvorgangs ein erhöhtes Maß an Streckung und Stauchung der Wäsche gewährleistet ist, wodurch die Waschqualität noch weiter gesteigert wird. Die Rippe 18 kann auf das Mitnehmerblech 14 aufgesetzt, z.B. hieran angeschweißt sein oder in das Mitnehmerblech 14 eingekantet sein.

Die vorzugsweise mehreren Rippen 24 an der Innenwandung der Trommel 2 sind insbesondere zu dem Zweck vorgesehen, noch mehr Waschmechanik zu erzeugen, insbesondere auch im Falle des schwenkenden Waschens, also in dem Fall, in dem die Trommel 2 der Durchlaufwaschmaschine im Waschbetrieb eine hin und her gehende Schwenkbewegung ausführt. Die Rippen 24 können beispielsweise an die Innenwandung der Trommel 2 angeschweißt sein.

Die sich radial nach außen erstreckenden Wendelabkantungen 26 an der Wendel 6 dienen zum einen der Versteifung und Stabilisierung der Konstruktion und zum anderen der weiteren Intensivierung der Waschmechanik. Alternativ können auch Verstärkungsrippen vorgesehen sein, die auf die Wendel 6 aufgesetzt, beispielsweise aufgeschweißt sein können.

Aus der Figur 5 ist ferner zu entnehmen, dass die archimedische Wendel 6 bezüglich ihrer Konstruktionsachse 27 exzentrisch zur Drehachse 4 der Waschtrommel 2 angeordnet ist.

### Bezugszeichenliste

- 2: Trommel, Innentrommel
- 4: Längsachse, Längsrichtung
- 6: Schraube, Wendel
- 8: Außenkante
- 10: Weridelabschnitte
- 12: Waschkammer
- 14: Mitnehmerblech, Mitnehmereinrichtung
- 16: Raum
- 18: Rippe
- 20: Behandlungsflüssigkeit
- 22: Wäschestücke
- 24: Rippen
- 26: Wendelabkantungen
- 27: Konstruktionsachse

- A: Förderrichtung
- B: Drehrichtung Fördern
- C: Drehrichtung Waschen

## Patentansprüche

1. Durchlaufwaschmaschine mit einer Trommel (2), die in Längsrichtung (4) nebeneinander liegende, voneinander getrennte Waschkammern (12) aufweist, durch die hindurch zu waschende Wäschestücke (22) in Längsrichtung der Trommel (2) förderbar sind, wobei die voneinander getrennten Waschkammern (12) von einer archimedischen Wendel (6) gebildet sind, die entlang ihrer Aussenkante (8) mit der Trommel (2) verbunden ist und die Trommel (2) um ihre Längsachse (4) in zwei entgegengesetzte Drehrichtungen (B, C) drehbar antreibbar ist, wobei eine erste Drehrichtung (C) einem Waschbetrieb und die zweite Drehrichtung (B) einem Förderbetrieb entspricht wobei auch ein Waschbetrieb durch Hin- und Herschwenken der Trommel (2) um einen Schwenkwinkel von 180° +/- 45°, also um einen Schwenkwinkel im Bereich von 225° bis 135°, während des Waschbetriebes möglich ist, und wobei zumindest in einer der Waschkammern (12) eine sich nach außen zur Innenwandung der Trommel (2) hin erstreckende und mit der Trommel (2) drehfest verbundene Mitnehmereinrichtung (14) angeordnet ist, die die Wäschestücke (22) bei Rotation der Trommel (2) im Waschbetrieb mitnimmt, **dadurch gekennzeichnet, dass** die Mitnehmereinrichtung (14) seitlich so mit der Wendel (6) verbunden und in der Waschkammer angeordnet ist, dass ein Transport der Wäsche im Waschbetrieb entgegen der Förderrichtung (A) von der Waschkammer (12), in der die Mitnehmereinrichtung (14) vorgesehen ist, zur in Förderrichtung (A) gesehen vorhergehenden Waschkammer (12) durch die Mitnehmereinrichtung (14) verhindert wird, wobei die Mitnehmereinrichtung ein Mitnehmerblech (14) umfasst, welches sich von einem der Längsachse (4) der Trommel (2) zugewandten Bereich nach außen bis zur Innenwandung der Trommel (2) erstreckt und seitlich mit der Wendel (6) verbunden ist und das Mitnehmerblech (14) in einer Ebene senkrecht zur Längsachse (4) der Trommel (2) gesehen zumindest teilweise gekrümmt verläuft.

2. Durchlaufwaschmaschine nach Anspruch 1, **dadurch gekennzeichnet, dass** die archimedische Wendel (6) bezüglich ihrer Konstruktionsachse (27) exzentrisch zur Drehachse (4) der Waschtrommel (2) angeordnet ist.

3. Durchlaufwaschmaschine nach Anspruch 2, **dadurch gekennzeichnet, dass** das Mitnehmerblech (14) sowohl endseitig mit der Innenwandung der Trommel (2) als auch seitlich mit der Wendel (6) fluiddicht verbunden ist.

4. Durchlaufwaschmaschine nach Anspruch 3, **dadurch gekennzeichnet, dass** das Mitnehmerblech (14) in einer Ebene senkrecht zur Längsachse (4) der Trommel (2) gesehen polygonal gekrümmt verläuft.

5. Durchlaufwaschmaschine nach Anspruch 4, **dadurch gekennzeichnet, dass** das Mitnehmerblech (14) einen um die Längsachse (4) der Trommel (2) gekrümmten Abschnitt aufweist.

6. Durchlaufwaschmaschine nach Anspruch 4 oder 5, **dadurch gekennzeichnet, dass** der Krümmungsradius des Mitnehmerblechs (14) in Bezug auf die Längsachse (4) von innen nach außen zunimmt

7. Durchlaufwaschmaschine nach einem der Ansprüche 3 bis 6, **dadurch gekennzeichnet, dass** das Mitnehmerblech (14) mindestens eine Rippe (18) aufweist.

8. Durchlaufwaschmaschine nach Anspruch 7, **dadurch gekennzeichnet, dass** die mindestens eine Rippe (18) auf das Mitnehmerblech (14) aufgesetzt ist.

9. Durchlaufwaschmaschine nach Anspruch 7, **dadurch gekennzeichnet, dass** die mindestens eine Rippe (18) in das Mitnehmerblech (14) eingekantet ist.

10. Durchlaufwaschmaschine nach einem der vorhergehenden Ansprüche, **dadurch gekennzeichnet, dass** in zumindest zwei benachbarten Waschkammern (12) jeweils eine Mitnehmereinrichtung (14) angeordnet ist.

11. Durchlaufwaschmaschine nach einem der vorhergehenden Ansprüche, **dadurch gekennzeichnet, dass** die Wendel (6) gelocht ist.

12. Durchlaufwaschmaschine nach einem der vorhergehenden Ansprüche, **dadurch gekennzeichnet, dass** die Wendel (6) Abkantungen (26) bzw. Verstärkungsrippen aufweist.

13. Durchlaufwaschmaschine nach Anspruch 12**, dadurch gekennzeichnet, dass** sich die Abkantungen (26) bzw. Verstärkungsrippen im Wesentlichen radial erstrecken.

14. Durchlaufwaschmaschine nach einem der vorhergehenden Ansprüche, **dadurch gekennzeichnet, dass** an der Innenseite der Trommel (2) mindestens eine Rippe (24) angeordnet ist.

15. Durchlaufwaschmaschine nach Anspruch 14, **dadurch gekennzeichnet, dass** sich die mindestens eine Rippe (24) zumindest in etwa in Längsrichtung (4) der Trommel (2) erstreckt.

16. Waschverfahren unter Verwendung einer Durchlaufwaschmaschine nach einem der vorhergehenden Ansprüche, **dadurch gekennzeichnet, dass** im Waschbetrieb die Trommel (2) während eines Waschzyklus fortlaufend in der ersten Drehrichtung (C) rotiert wird, wodurch bei jeder Umdrehung der Trommel (2) die Wäschestücke (22) und die Behandlungsflüssigkeit (20) angehoben werden, die Behandlungsflüssigkeit (20) durch die Wäschestücke (22) hindurchströmt, ein Teil der Behandlungsflüssigkeit (20) über die Mitnehmereinrichtung (14) bei weiterer Rotation der Trommel (2) abläuft und die Wäschestücke (22) dann in die Waschkammer (12) mit der vorgelaufenen Behandlungsflüssigkeit (20) fallen gelassen werden, und dass im Förderbetrieb zum Fördern der Wäschestücke (22) von einer Waschkammer (12) zur benachbarten Waschkammer (12) während eines Förderzyklus die Drehrichtung (B) der Trommel (2) umgekehrt wird, wodurch die Wäschestücke (22) und ggf. auch die etwa vorhandene Behandlungsflüssigkeit (20) einerseits in Förderrichtung (A) gefördert werden und andererseits gleichzeitig angehoben und dann in die benachbarte Waschkammer (12) fallen gelassen werden, wobei zumindest die Wäschestücke (22) während des Waschbetriebs von der Mitnehmereinrichtung (14) in ein und derselben Waschkammer (12) gehalten werden.

17. Waschverfahren unter Verwendung einer Durchlaufwaschmaschine nach einem der Ansprüche 1 bis 15, **dadurch gekennzeichnet, dass** im Waschbetrieb die Trommel (2) schwenkend um etwa 180° +/- 45°, also um einen Schwenkwinkel im Bereich von 225° bis 135°, hin und her bewegt wird und dass im Förderbetrieb zum Fördern der Wäschestücke (22) von einer Waschkammer (12) zur benachbarten Waschkammer (12) während eines Förderzyklus die Drehung der Trommel (2) in eine Drehrichtung (B) erfolgt, wodurch die Wäschestücke (22) und ggf. auch die etwa vorhandene Behandlungsflüssigkeit (20) einerseits in Förderrichtung (A) gefördert werden und andererseits gleichzeitig angehoben und dann in die benachbarte Waschkammer (12) fallen gelassen werden.

18. Waschverfahren nach Anspruch 17**, dadurch gekennzeichnet, dass** der Schwenkwinkel während des Waschens ca. 180° +/- 30°, vorzugsweise 180° +/- 15°, insbesondere 180° +/- 5° beträgt.

19. Waschverfahren nach einem der Ansprüche 16 bis 18, **dadurch gekennzeichnet, dass** eine Vielzahl von Waschzyklen hintereinander durchgeführt werden, wobei zwischen jeweils zwei aufeinanderfolgenden Waschzyklen je ein Förderzyklus eingeschaltet ist.

20. Waschverfahren nach einem der Ansprüche 16 oder 19, **dadurch gekennzeichnet, dass** bei jedem Förderzyklus die Trommel (2) grundsätzlich um jeweils 360° rotiert wird.

21. Waschverfahren nach einem der vorhergehenden Verfahrensansprüche, **dadurch gekennzeichnet, dass** die freie Behandlungsflüssigkeit (20) über einen gelochten Trommelmantelbereich über eine Doppeltrommel abgelassen wird und die Wäschestücke (22) dann nahezu "trocken", dass heißt ohne Behandlungsflüssigkeit (20) in die nächste Waschkammer bzw. Waschbereich transportiert werden.

## Claims

1. A tunnel washer with a drum (2) having washing chambers (12) which lie side by side in the longitudinal direction (4) and are separated from one another and through which laundry items (22) to be washed can be conveyed in the longitudinal direction of the drum (2), wherein the mutually separated washing chambers (12) are formed by an Archimedes' screw (6) which is connected along its outer edge (8) to the drum (2), and the drum (2) is drivable so as to be rotatable about its longitudinal axis (4) in two opposing directions of rotation (B, C), wherein a first direction of rotation (C) corresponds to a washing operation and the second direction of rotation (B) corresponds to a conveying operation, wherein a washing operation is also possible by pivoting the drum (2) back and forth about a pivoting angle of 180° +/- 45°, i.e. about a pivoting angle in the range from 225° to 135°, during the washing operation, and wherein in at least one of the washing chambers (12) is arranged a carrier device (14) which extends outwards in the direction of the inner wall of the drum (2) and is connected to the drum (2) in a rotationally fixed manner and which carries the laundry items (22) during the washing operation upon during rotation of the drum (2), **characterised in that** the carrier device (14) is laterally connected to the screw (6) and arranged in the washing chamber so that, during the washing operation, transportation of the laundry counter to the conveying direction (A) from the washing chamber (12) in which the carrier device (14) is provided to the preceding washing chamber (12), seen in the conveying direction (A), is prevented by the carrier device (14), wherein the carrier device comprises a carrier plate (14) which extends outwards from a region facing the longitudinal axis (4) of the drum (2) to the inner wall of the drum (2) and is laterally connected to the screw (6), and the carrier plate (14) extends in an at least partly curved manner, seen in a plane perpendicular to the longitudinal axis (4) of the drum (2).

2. A tunnel washer according to claim 1, **characterised in that** the Archimedes' screw (6), with respect to its structural axis (27), is arranged eccentrically to the rotational axis (4) of the washing drum (2).

3. A tunnel washer according to claim 2, **characterised in that** the carrier plate (14) is connected in a fluid-tight manner both to the inner wall of the drum (2) at its end and to the screw (6) laterally.

4. A tunnel washer according to claim 3, **characterised in that** the carrier plate (14) extends in a polygonally curved manner, seen in a plane perpendicular to the longitudinal axis (4) of the drum (2).

5. A tunnel washer according to claim 4, **characterised in that** the carrier plate (14) has a portion which is curved about the longitudinal axis (4) of the drum (2).

6. A tunnel washer according to claim 4 or 5, **characterised in that** the radius of curvature of the carrier plate (14) in relation to the longitudinal axis (4) increases from the inside towards the outside.

7. A tunnel washer according to any one of claims 3 to 6, **characterised in that** the carrier plate (14) has at least one rib (18).

8. A tunnel washer according to claim 7, **characterised in that** the at least one rib (18) is attached to the carrier plate (14).

9. A tunnel washer according to claim 7, **characterised in that** the at least one rib (18) is edged into the carrier plate (14).

10. A tunnel washer according to any one of the preceding claims, **characterised in that** a respective carrier device (14) is arranged in at least two adjacent washing chambers (12).

11. A tunnel washer according to any one of the preceding claims, **characterised in that** the screw (6) is perforated.

12. A tunnel washer according to any one of the preceding claims, **characterised in that** the screw (6) has folds (26) or reinforcing ribs.

13. A tunnel washer according to claim 12, **characterised in that** the folds (26) or reinforcing ribs extend substantially radially.

14. A tunnel washer according to any one of the preceding claims, **characterised in that** at least one rib (24) is arranged on the inside of the drum (2).

15. A tunnel washer according to claim 14, **characterised in that** the at least one rib (24) extends at least approximately in the longitudinal direction (4) of the drum (2).

16. A washing method using a tunnel washer according to any one of the preceding claims, **characterised in that**, in the washing operation, the drum (2) is rotated continuously in the first direction of rotation (C) during a washing cycle, whereby, during each revolution of the drum (2), the laundry items (22) and the treatment fluid (20) are lifted up, the treatment fluid (20) flows through the laundry items (22), some of the treatment fluid (20) drains off via the carrier device (14) upon further rotation of the drum (2), and the laundry items (22) are then dropped into the washing chamber (12) with the preliminary treatment fluid (20), and **in that**, in the conveying operation, in order to convey the laundry items (22) from one washing chamber (12) to the adjacent washing chamber (12) during a conveying cycle, the direction of rotation (B) of the drum (2) is reversed, whereby the laundry items (22) and, if applicable, also the available treatment fluid (20) are on the one hand conveyed in the conveying direction (A) and are on the other hand simultaneously lifted up and then dropped into the adjacent washing chamber (12), wherein at least the laundry items (22) are held in one and the same washing chamber (12) by the carrier device (14) during the washing operation.

17. A washing method using a tunnel washer according to any one of claims 1 to 15, **characterised in that**, in the washing operation, the drum (2) is moved back and forth in a pivoting manner through approximately 180° +/- 45°, i.e. through a pivoting angle in the range from 225° to 135°, and **in that**, in the conveying operation, in order to convey the laundry items (22) from one washing chamber (12) to the adjacent washing chamber (12) during a conveying cycle, the drum (2) rotates in a direction of rotation (B), whereby the laundry items (22) and, if applicable, also the available treatment fluid (20) are on the one hand conveyed in the conveying direction (A) and are on the other hand simultaneously lifted up and then dropped into the adjacent washing chamber (12).

18. A washing method according to claim 17, **characterised in that** the pivoting angle during washing is approximately 180° +/- 30°, preferably 180° +/- 15°, particularly 180° +/- 5°.

19. A washing method according to any one of claims 16 to 18, **characterised in that** a plurality of washing cycles are carried out one after the other, wherein a conveying cycle is interposed between two respective successive washing cycles.

20. A washing method according to either claim 16 or claim 19, **characterised in that** the drum (2) is substantially rotated through 360° during each conveying cycle.

21. A washing method according to any one of the preceding method claims, **characterised in that** the free treatment fluid (20) is drained off via a perforated drum casing region via a double drum and the laundry items (22) are then transported virtually "dry", i.e. without treatment fluid (20), into the next washing chamber or washing region.

## Revendications

1. Machine à laver en continu avec un tambour (2) qui présente des chambres de lavage (12) séparées les unes des autres, se trouvant les unes à côté des autres dans le sens longitudinal (4), au travers desquelles du linge (22) à laver peut être transporté dans le sens longitudinal du tambour (2), les chambres de lavage (12) séparées les unes des autres étant formées par une vis (6) d'Archimède qui est reliée le long de son arête extérieure (8) au tambour (2) et le tambour (2) peut être entraîné en rotation autour de son axe longitudinal (4) dans deux sens de rotation (B, C) opposés, un premier sens de rotation (C) correspondant à un mode de lavage et le second sens de rotation (B) à un mode de transport, un mode de lavage étant aussi possible par le pivotement alternatif du tambour (2) autour d'un angle de pivotement de 180 ° +/- 45 °, donc autour d'un angle de pivotement dans la plage de 225 à 135 °, pendant le mode de lavage, et un dispositif d'entraînement (14) lié en rotation au tambour (2) et s'étendant vers l'extérieur par rapport à la paroi intérieure du tambour (2) étant disposé au moins dans l'une des chambres de lavage (12), lequel entraîne le linge (22) lors de la rotation du tambour (2) en mode de lavage, **caractérisée en ce que** le dispositif d'entraînement (14) est relié latéralement à la vis (6) et est disposé dans la chambre de lavage de sorte qu'un transport du linge soit empêché en mode de lavage dans le sens inverse au sens de transport (A) depuis la chambre de lavage (12), dans laquelle le dispositif d'entraînement (14) est prévu vers la chambre de lavage (12) précédente, vu dans le sens de transport (A), par le dispositif d'entraînement (14), le dispositif d'entraînement comportant une tôle d'entraînement (14) qui s'étend d'une zone tournée vers l'axe longitudinal (4) du tambour (2) vers l'extérieur jusqu'à la paroi intérieure du tambour (2) et est reliée latéralement à la vis (6) et la tôle d'entraînement (14) s'étend au moins partiellement courbée vue dans un plan perpendiculairement à l'axe longitudinal (4) du tambour (2).

2. Machine à laver en continu selon la revendication 1, **caractérisée en ce que** la vis (6) d'Archimède est disposée par rapport à son axe de construction (27) de manière excentrée à l'axe de rotation (4) du tambour de lavage (2).

3. Machine à laver en continu selon la revendication 2, **caractérisée en ce que** la tôle d'entraînement (14) est reliée de manière étanche au fluide côté extrémité à la paroi intérieure du tambour (2) ainsi que latéralement à la vis (6).

4. Machine à laver en continu selon la revendication 3**, caractérisée en ce que** la tôle d'entraînement (14) s'étend de manière courbée et polygonale, vue dans un plan perpendiculairement à l'axe longitudinal (4) du tambour (2).

5. Machine à laver en continu selon la revendication 4, **caractérisée en ce que** la tôle d'entraînement (14) présente une section courbée autour de l'axe longitudinal (4) du tambour (2).

6. Machine à laver en continu selon la revendication 4 ou 5, **caractérisée en ce que** le rayon de courbure de la tôle d'entraînement (14) augmente de l'intérieur vers l'extérieur par rapport à l'axe longitudinal (4).

7. Machine à laver en continu selon l'une quelconque des revendications 3 à 6, **caractérisée en ce que** la tôle d'entraînement (14) présente au moins une nervure (18).

8. Machine à laver en continu selon la revendication 7**, caractérisée en ce que** l'au moins une nervure (18) est placée sur la tôle d'entraînement (14).

9. Machine à laver en continu selon la revendication 7, **caractérisée en ce que** l'au moins une nervure (18) est bordée en dedans dans la tôle d'entraînement (14).

10. Machine à laver en continu selon l'une quelconque des revendications précédentes, **caractérisée en ce que** respectivement un dispositif d'entraînement (14) est disposé dans au moins deux chambres de lavage (12) contiguës.

11. Machine à laver en continu selon l'une quelconque des revendications précédentes, **caractérisée en ce que** la vis (6) est percée.

12. Machine à laver en continu selon l'une quelconque des revendications précédentes, **caractérisée en ce que** la vis (6) présente des repliages (26) ou des nervures de renforcement.

13. Machine à laver en continu selon la revendication 12, **caractérisée en ce que** les repliages (26) ou les nervures de renforcement s'étendent essentiellement radialement.

14. Machine à laver en continu selon l'une quelconque des revendications précédentes, **caractérisée en ce qu'**au moins une nervure (24) est disposée sur le côté intérieur du tambour (2).

15. Machine à laver en continu selon la revendication 14, **caractérisée en ce que** l'au moins une nervure (24) s'étend au moins à peu près dans le sens longitudinal (4) du tambour (2).

16. Procédé de lavage utilisant une machine à laver en continu selon l'une quelconque des revendications précédentes, **caractérisé en ce que** le tambour (2) est pivoté en mode de lavage pendant un cycle de lavage en continu dans le premier sens de rotation (C), grâce à quoi à chaque rotation du tambour (2), le linge (22) et le liquide de traitement (20) sont soulevés, le liquide de traitement (20) coule au travers du linge (22), une partie du liquide de traitement (20) s'écoule par le dispositif d'entraînement (14) lors d'une autre rotation du tambour (2) et le linge (22) tombe ensuite dans la chambre de lavage (12) avec le liquide de traitement (20) l'ayant précédé, et **en ce qu'**en mode de transport pour le transport du linge (22) d'une chambre de lavage (12) à la chambre de lavage (12) voisine pendant un cycle de transport, le sens de rotation (B) du tambour (2) est inversé, grâce à quoi le linge (22) et éventuellement aussi le liquide de traitement (20) par exemple présent sont transportés d'une part dans le sens de transport (A) et sont soulevés d'autre part simultanément et tombent ensuite dans la chambre de lavage (12) voisine, au moins le linge (22) étant maintenu pendant le mode de lavage par le dispositif d'entraînement (14) dans une seule et même chambre de lavage (12).

17. Procédé de lavage utilisant une machine à laver en continu selon l'une quelconque des revendications 1 à 15, **caractérisé en ce qu'**en mode de lavage, le tambour (2) est déplacé alternativement à pivotement autour d'environ 180 ° +/- 45 °, donc autour d'un angle de pivotement dans la plage de 225 à 135 ° et **en ce qu'**en mode de transport pour le transport du linge (22) d'une chambre de lavage (12) à une chambre de lavage (12) voisine pendant un cycle de transport, la rotation du tambour (2) est effectuée dans un sens de rotation (B), grâce à quoi le linge (22) et éventuellement aussi le liquide de traitement (20) par exemple présent sont transportés d'une part dans le sens de transport (A) et sont soulevés d'autre part simultanément et tombent ensuite dans la chambre de lavage (12) voisine.

18. Procédé de lavage selon la revendication 17, **caractérisé en ce que** l'angle de pivotement pendant le lavage s'élève environ à 180 ° +/- 30 °, de préférence à 180 ° +/-15 °, en particulier à 180 ° +/- 5 °.

19. Procédé de lavage selon l'une quelconque des revendications 16 à 18, **caractérisé en ce qu'**une pluralité de cycles de lavage est réalisée les uns derrière les autres, un cycle de transport étant activé entre respectivement deux cycles de lavage successifs.

20. Procédé de lavage selon l'une quelconque des revendications 16 à 19, **caractérisé en ce qu'**à chaque cycle de transport, le tambour (2) est pivoté en principe de respectivement 360 °.

21. Procédé de lavage selon l'une quelconque des revendications précédentes, **caractérisé en ce que** le liquide de traitement (20) libre est évacué sur une zone d'enveloppe de tambour percée par un double tambour et le linge (22) « sèche » quasiment, c'est-à-dire est transporté sans liquide de traitement (20) dans la prochaine chambre de lavage ou zone de lavage.
